# EUROPÄISCHE PATENTSCHRIFT

(11) **EP 0 004 025 B1**
(45) Veröffentlichungstag und Bekanntmachung des Hinweises auf die Patenterteilung: **25.11.1981**
(21) Anmeldenummer: 79100589.5
(22) Anmeldetag: 28.02.1979
(51) Int. Cl.: B65F 3/22

(54) **Müllfahrzeug mit als Sammelbehälter dienender Drehtrommel**
Refuse vehicle with a refuse-collecting rotary drum
Véhicule pour le transport d'ordures muni d'un collecteur à tambour rotatif

(30) Priorität: 03.03.1978 DE 2809191
(43) Veröffentlichungstag der Anmeldung: 19.09.1979
(73) Patentinhaber: Industrie-Werke Karlsruhe Augsburg Aktiengesellschaft, D-76135 Karlsruhe (DE)
(72) Erfinder: Schmidt, Herbert, Ing. grad., D-8904 Friedberg (DE); Kurz, Erwin, D-8900 Augsburg (DE); Berger, Rudolf, Ing. grad., D-8904 Friedberg (DE); Pilz, Erich, Ing. grad., D-8906 Gersthofen (DE)
(74) Vertreter: Lemke, Jörg-Michael, Dipl.-Ing.

## Beschreibung

Die Erfindung betrifft ein Müllfahrzeug mit als Sammelbehälter dienender Drehtrommel, deren heckseitig offene Stirnwand durch einen undrehbar gehaltenen, mit schraubenförmigem, als Ausräum- und Preßschnecke für den Müll wirksamen Leitblech ausgerüsteten Deckel verschließbar ist und deren vordere Stirnwand an einem zentralen Drehzapfen in einem Lagerblock gelagert ist und deren heckseitige Lagerung über ein Großkugellager unter Befestigung seines Außenringes an einem unteren Träger erfolgt, der sich axial an einem Zapfen abstützt, welcher an einem am Fahrzeugrahmen befestigten Hilfsrahmen unterhalb der Trommeldrehachslinie sitzt, und der quer zur Drehtrommelachslinie beiderseits des Zapfens lose auf dem Hilfsrahmen aufliegt, wobei am hinteren Ende der Drehtrommel an ihrem Außenmantel ein Zahnkranz für ihren durch ein Zahnritzel erfolgenden Drehantrieb befestigt ist.

Ein derartiges Müllfahrzeug ist aus der DE-PS 1 144 185 bekannt und hinsichtlich seiner wesentlichen Elemente in Fig. 1 der nachfolgenden Zeichnungen dargestellt. Es trägt eine Drehtrommel 1, deren hinteres Ende durch einen Abschlußdeckel 2 abgeschlossen ist, der an dem Fahrgestell 3 gehalten und gegenüber der Drehtrommel hochklappbar ist. Der Deckel 2 trägt einen in das Drehtrommelinnere ragenden, abgestumpften Hohlkegel 5, an dessen Mantelaußenseite ein schraubenförmiges Leitblech 6 befestigt ist, das sich vom oberen Scheitelpunkt S am Abschlußdeckel bis über etwa 180° zu einem Punkt E an der inneren Kegelstumpfebene erstreckt und somit eine Steigung aufweist, die sich auf dem genannten Winkelbereich über die ganze Tiefe des Kegelstumpfes 5 erstreckt. Das Leitblech 6 ist in radialer Richtung um weitere 90° in Form eines Kreissegments verlängert. Es dient dazu, das durch die Schneckenförderwirkung des Leitblechs 6 im Zusammenwirken mit am Abschlußdeckel 2 und am Drehtrommelinnenraum axial verlaufenden Mitnehmerrippen aus dem Einschüttraum herausgeförderte und über Förderschnecken 7 in den Drehtrommelinnenraum abgedrängte Schüttgut am Zurückfallen in diesen Einschüttraum zu hindern.

Die Ausräumung des Einschüttraums wirkt zwangsläufig und sichert eine laufende Freihaltung des Einschüttraumes und damit die Möglichkeit zu ständigem Nachfüllen neuen Schüttgutes. Nach vollständiger Füllung der Drehtrommel kann auf diese zunächst lose Ladung auch eine Verdichtungswirkung ausgeübt werden, die aus der Drehbewegung des an der feststehenden Schneckenwindung des Leitblechs 6 anstehenden Stirnwand des Ladegutes entsteht. Die aus dieser Verdichtung resultierenden Reaktionskräfte ergeben erhöhte Beanspruchung an der Deckelhalterung und -verriegelung sowie an dem Drehantrieb der Trommel.

Die Drehtrommel 1 wird gemäß Fig. 1 über einen am Umfang aufgeschweißten Zahnkranz 8 und einen vom Fahrzeugantrieb abgeleiteten - strichpunktiert gezeichneten - Nebenantrieb 9 in Drehbewegung versetzt und gehalten. Die Antriebsaggregate selbst sind dabei in einem Hilfsrahmen 10 gelagert, der auf die Besonderheiten des eigentlichen Nutzaufbaus eingerichtet ist, so daß ein serienmäßiges Lastfahrzeugchassis benutzt werden kann.

Die eingangs beschriebene, bekannte Lagerung der Drehtrommel auf dem Fahrgestell zeichnet sich durch ein störungsfreies Zusammenspiel zwischen der als steifes Gebilde anzusehenden Drehtrommel und dem vom Fahrgestell bzw. Hilfsrahmen gehaltenen Deckel auch dann aus, wenn das Fahrgestell sich verwindet, wie das beispielsweise auf unebenem Gelände vorkommen kann, da sie eine Drei-Punkt-Lagerung ist.

Die heckseitige Lagerung der Drehtrommel über ein Großkugellager 11 unter Befestigung seines Außenringes an einem unteren Träger 12 ist bereits bekanntgeworden (DE-GM 7 132 410) und hat den Vorteil, für den Drehtrommel-Durchmesser die von den Straßenverkehrsvorschriften begrenzte Profil-Lichtbreite optimal nutzen zu können. Dabei hat man die Lagerung des Abschlußdeckels, die Lagerung seiner Öffnungszylinder und die Lagerung der Deckelverriegelung über Arme unabhängig voneinander am Außenring des Großkugellagers segmentförmig befestigt, was eine relativ schwere Bauart des Großkugellagers erforderlich macht.

Abgesehen davon sind aber, wie bereits erwähnt, bei den bekannten Drehtrommel-Müllfahrzeugen einerseits die Antriebsaggregate für die Drehtrommel im Hilfsrahmen gelagert, andererseits jedoch stützt sich diese Drehtrommel auf einem Großkugellager (siehe Position 11 in Fig. 1) ab, das seinerseits mit seinem Außenring am Träger (siehe Position 12 in Fig. 1) befestigt ist, der mit dem Fahrgestell fest verbunden ist. Somit treten also bei der Drehbewegung des Sammelbehälters bzw. der Drehtrommel Kräfte auf, die sowohl auf den Hilfsrahmen als auch auf das Fahrgestell einwirken, und zwar derart, daß resultierende Kraftkomponenten entstehen, die zu Schäden am Fahrgestell und/oder am Hilfsrahmen führen können. Aufgrund dieser Kräfte und bei Verwindungen des Fahrgestells - beispielsweise im unebenen Gelände - kommt es immer wieder zu Abweichungen zwischen der Achse des Drehtrommel-Behälters und der Achse des Zahnritzels. Daraus resultieren nun einerseits Verbiegungsspannungen, die gegebenenfalls zu Materialermüdungsschäden führen können. Andererseits resultiert aus den Achsabweichungen eine Verringerung des Wirkungsgrades des Drehtrommelantriebs.

Die der Erfindung zugrunde liegende Aufgabe wird darin gesehen, den Außenring des Großkugellagers zum Schließen eines Kraftkreises für den Drehantrieb einzusetzen, wobei insbesondere der Drehantrieb störunanfällig gegen Verwindungen des Fahrgestells wird und damit sein Antriebsritzel geschont wird, sowie darüber hinaus die vorteilhaften Eigenschaften der bekannten Müllfahrzeuge erhalten bleiben, wie optimale Nutzung des größtzulässigen, lichten Durchmessers des Großkugellagers und die Drei-Punkt-Lagerung der Drehtrommel.

Diese Aufgabe wird bei einem Müllfahrzeug der eingangs genannten Bauart erfindungsgemäß dadurch gelöst, daß der Träger das Lager für das Zahnritzel trägt, und daß der Zahnkranz im Längsbereich des Trägers angeordnet ist.

Da an dem Träger gemäß dem nächstliegenden Stand der Technik der Außenring des Großkugellagers befestigt ist, erfolgt über ihn gemäß der Erfindung der unmittelbare Kraftschluß vom Zahnritzel zu diesem Außenring. Sowohl dieser Außenring des Großkugellagers als auch der Zahnkranz, in den das Ritzel eingreift, beziehen ihre Festigkeit bzw. Verwindungssteifigkeit von der zu lagernden Drehtrommel, die dank ihrer Form und Größe als steifes Gebilde anzusehen ist, und zwar im Gegensatz zu dem als nachgiebig anzusehenden Fahrgestell.

Da erfindungsgemäß der Träger den Kraftschluß herstellt, ist es in weiterer Ausgestaltung der Erfindungsaufgabe wesentlich, diesen besonders stabil bzw. seinerseits verwindungssteif zu machen. Diese Zusatzaufgabe wird dadurch gelöst, daß der Träger als ein den Außenring des Großkugellagers an drei Seiten mit je einer Seitenwandpartie tangierender, ihn insgesamt umfassender und eine Längserstreckung aufweisender Kastenträger ausgebildet ist. Diese Ausgestaltung des Trägers als Kastenträger mit dreiseitiger, tangierender Befestigung am Außenring des Großkugellagers bildet eine zusätzliche, vorteilhafte Versteifung des letzteren und entlastet ihn von der Aufnahme der Kräfte für die Deckelhalterung und -verriegelung.

Die Verwendung des Trägers für die Halterung des Abschlußdeckels ist bereits bekanntgeworden (DE-PS 938117). Dieser Träger weist jedoch einerseits Ringform auf und ist andererseits nicht dazu bestimmt, Antriebskräfte für die Drehtrommel aufzunehmen.

Die erfindungsgemäße Konzeption des Kastenträgers erbringt wesentlich günstigere Verhältnisse bezüglich der Kraftkomponenten, so daß eine leichtere Ausführung des Großkugellagers möglich ist. Gegenüber den bekannten Drehtrommel-Müllwagen läßt sich aufgrund der günstigeren Kräfteverhältnisse auch eine Reduzierung des Gewichts des Gesamtaufbaus erreichen. Aufgrund der Kraftschlüssigkeit von Kastenträger und Antrieb werden für den Antrieb der Drehtrommel vom Aufbau her keine Verwindungskräfte auf den Hilfsrahmen und das Fahrgestell übertragen, die zu Brüchen führen könnten.

Die Erfindung und ihre vorteilhaften, weiteren Ausgestaltungen, die Gegenstand der Unteransprüche sind, werden im folgenden anhand eines in den Zeichnungen dargestellten Ausführungsbeispiels näher erläutert. Es zeigt
Fig. 1 den Stand derTechnik,
Fig. 2 das rückwärtige Ende des neuen Müllfahrzeugs in Seitenansicht,
Fig. 3 die Heckansicht ohne Deckel,
Fig.4 die Draufsicht auf die Lagerung des Trägers an dem Hilfsrahmen.

Wie Fig. 2 erkennen läßt, ist der Behälter 20 über ein Großkugellager 22 in einem geschlossenen zweiteiligen Kastenträger 23 gelagert. Dieser Kastenträger besteht aus einem oberen und unteren Teil, die miteinander verbunden sind. Der untere Teil des Kastenträgers 23 liegt um einen Axialabstützzapfen 33 horizontal beweglich unmittelbar auf einer Platte 34 des Hilfsrahmens auf, der mit dem Fahrgestell 21 fest verbunden ist, wodurch die Auflagekräfte des Sammelbehälters 20 bzw. der Drehtrommel direkt in das Fahrgestell 21 eingeleitet werden.

In diesen Kastenträger 23 werden auch die Antriebs- und Preßkräfte eingeleitet. Erstere werden über unmittelbar am unteren Teil des Kastenträgers 23 angeflanschte Antriebsmittel, im dargestellten Beispiel über einen separaten Antriebsmotor 24 für den auf dem Umfang des Sammelbehälters 20 verschweißten Zahnkranz 25 aufgenommen. Die Preßkräfte, die von dem am Abschlußdeckel 26 angebrachten Leitblech herrühren, werden über zueinander komplementäre Verriegelungen 27, deren einer Bestandteil mit dem unteren Teil des Kastenträgers 23 starr verbunden ist, auf diesen übertragen. Hinsichtlich des Antriebs für den Zahnkranz 25 ist es auch denkbar und liegt im Rahmen der Erfindung, diesen über eine flexible Kupplung von einem Nebenantrieb des Fahrzeugantriebs anzutreiben.

Zur Vervollständigung wird darauf hingewiesen, daß im oberen Teil des Kastenträgers 23 die durch ein Gelenk 29 realisierte Abschlußdeckel-Lagerung sowie die Lagerung für die der Öffnung des Abschlußdeckels 26 dienenden Zylinder 30 angeordnet sind (siehe Fig. 3).

In Fig. 3 sind die im Kastenträger 23 angreifenden Elemente und die von ihnen herrührenden Kräfte aufgezeichnet. Der durch das am unteren Teil des Kastenträgers 23 gelagerte Ritzel 31 angetriebene Sammelbehälter 20 bzw. die Drehtrommel leitet das Drehmoment Mₜ über den Müll auf das Leitblech, welches mit dem Deckel 26 fest verbunden ist, weiter. Der Deckel 26 wiederum überträgt das Moment auf mit der Verriegelung verbundene Zentrierungen 32 des Kastenträgers 23, wodurch sich die Momente aufheben und nicht auf den Fahrgestellrahmen 21 weitergeleitet werden. Das vom Eigengewicht des Aufbaus und von der Nutzlast herrührende Gewicht ist mit G vektoriell angedeutet.

In Fig.4 sind die Beschleunigungs- und Verzögerungskräfte P_{B} dargestellt, die vom Eigengewicht und von der Nutzlast herrühren und über den Hilfsrahmen auf das Fahrgestell 21 übertragen werden. Der Ableitungspunkt dieser Kräfte liegt im Axialabstützzapfen 33, der die Verbindung zwischen Kastenträger 23 und Hilfsrahmen darstellt.

Es ist besonders vorteilhaft, die Zahneingriffsstelle, also diejenige Stelle, an welcher das Ritzel 31 in den Zahnkranz 25 eingreift, derart anzuordnen, daß sie dicht neben dem Großkugellager 22 liegt, damit die auf die Drehtrommel 1 wirkenden Kräfte praktisch keine Torsion ausüben können und entsprechende Schwingungen gar nicht erst auftreten. Im Sinne einer guten Lastverteilung wirkt auch die Anordnung der Zahneingriffsstelle 31/25 bezüglich des Axialabstützzapfens 33 zur Trommelseite hin, während das Großkugellager 22 zur Heckseite hin angeordnet ist. Die vom Ritzel 31 über den Zahnkranz 25 auf die Drehtrommel 1 ausgeübten Kräfte verstärken somit nicht den Lagerdruck im Großkugellager 22, können vielmehr vom Axialabstützzapfen 33 aufgenommen werden. Aus Raumgründen ist es zweckmäßig, den separaten Antriebsmotor 24 für das Zahnritzel 31 in dem unteren freien Winkelraum des Trägers 23 an dem mit dem Außenring des Großkugellagers 22 befestigten, unteren Teil des Trägers 23 anzuflanschen. Diese Maßnahme begünstigt gleichzeitig ein schwingungs- und verwindungsfreies Einleiten der Reaktionskräfte des Motors in den Träger 23.

## Patentansprüche

1. Müllfahrzeug mit als Sammelbehälter dienender Drehtrommel (1, 20), deren heckseitig offene Stirnwand durch einen undrehbar gehaltenen, mit schraubenförmigem, als Ausräum-und Preßschnecke für den Müll wirksamen Leitblech (6) ausgerüsteten Deckel (20, 26) verschließbar ist und deren vordere Stirnwand an einem zentralen Drehzapfen in einem Lagerblock gelagert ist und deren heckseitige Lagerung über ein Großkugellager (11, 22) unter Befestigung seines Außenringes an einem unteren Träger (12, 23) erfolgt, der sich axial an einem Zapfen (33) abstützt, welcher an einem am Fahrzeugrahmen befestigten Hilfsrahmen (10) unterhalb der Trommeldrehachslinie sitzt, und der quer zur Drehtrommelachslinie beiderseits des Zapfens (33) lose auf dem Hilfsrahmen (10) aufliegt, wobei am hinteren Ende der Drehtrommel (1,20) an ihrem Außenmantel ein Zahnkranz (8, 25) für ihren durch ein Zahnritzel (31) erfolgenden Drehantrieb befestigt ist, dadurch gekennzeichnet, daß der Träger (12, 23) das Lager für das Zahnritzel (31) trägt, und daß der Zahnkranz (25) im Längsbereich des Trägers (23) angeordnet ist.

2. Müllfahrzeug nach Anspruch 1, dadurch gekennzeichnet, daß der Träger als ein den Außenring des Großkugellagers (22) an drei Seiten mit je einer Seitenwandpartie tangierender, ihn insgesamt umfassender und eine Längserstreckung aufweisender Kastenträger (23) ausgebildet ist.

3. Müllfahrzeug nach Anspruch 1 oder 2, dadurch gekennzeichnet, daß die Zahneingriffsstelle (31/25) dicht neben dem Großkugellager (22) liegt.

4. Müllfahrzeug nach Anspruch 3, dadurch gekennzeichnet, daß in bezug auf den Axialabstützzapfen (33) die Zahneingriffsstelle (31/25) zur Trommelseite hin und das Großkugellager (22) zur Heckseite hin angeordnet sind.

5. Müllfahrzeug nach den Ansprüchen 1 bis 4, dadurch gekennzeichnet, daß ein separater Antriebsmotor (24) für das Zahnritzel (31) in dem unteren freien Winkelraum des Trägers (23) an dem mit dem Außenring des Großkugellagers (22) befestigten unteren Teil des Trägers (23) angeflanscht ist.

## Claims

1. A garbage truck having a rotary drum (1, 20) which serves as a collecting bin while its end face wall which is open at the tail side is adapted to be closed by a non-rotatably mounted cover member (20, 26) provided with a helical guide plate (6) operative as a garbage removing and pressing worm, wherein the front end face wall of said rotary drum is pivotally mounted on a central journal in a bearing block and wherein the pivotal support of said rotary drum at the tail side is provided by dint of a large ball bearing member (11, 22) having its outer race secured to a lower girder (12, 23) which is axially supported at a pivot member (33) resting on a sub-frame (10) - secured to the chassis frame of said truck - underneath the line of the axis of rotation of said rotary drum and which is loosely resting on said sub-frame (10) at either side of said pivot member (33) transversely to the line of the axis of said rotary drum while at the rear end of said rotary drum (1, 20) on its outer jacket a gearring (8, 25) is mounted for the rotary drive of said drum that is taking place by way of a pinion (31), characterized in that said girder (12, 23) support the bearing for said pinion (31), and in that said gearring (25) is disposed in the longitudinal range of the girder (23).

2. The garbage truck according to claim 1, characterized in that said girder is designed as a box type girder (23) which is tangentially touching the outer race of said large ball bearing member (22) at three sides each time by a respective one of the side wall portions thereof and which surrounds said outer race totally and extends longitudinally.

3. A garbage truck according to claim 1 or 2, characterized in that the meshing point of engagement between the teeth of said pinion and of said gearring respectively (31/25) is closely adjacent said large ball bearing member (22).

4. The garbage truck according to claim 3, characterized in that with respect to the axially supporting pivot member (33) said meshing point (31/25) is disposed toward the drum side while the large ball bearing member (22) is disposed toward the tail side.

5. A garbage truck according to claims 1 to 4, characterized in that a separate drive motor (24) for said pinion (31) is flanged within the lower free angle space of said girder (23) to the lower portion of said girder (23) that is fixed with the outer race of said large ball bearing member (22).

## Revendications

1. Benne à ordures, comprenant un conteneur de ramassage sous la forme d'un tambour tournant (1, 20) dont la paroi frontale arrière ouverte est fermée par un couvercle non tournant (20, 26) muni d'une tôle de guidage (6) à configuration hélicoïdale pour former une vis de transfert et de compactage des ordures et dont la paroi frontale avant tourillonne sur un tourillon central dans un bloc palier, le support arrière du tambour tournant s'effectuant par l'intermédiaire d'une couronne de roulement (11, 22) dont le chemin de roulement extérieur est fixé à un support inférieur (12, 23) en appui axial sur un tenon (33) fixé, audessous de l'axe longitudinal de rotation de tambour, sur un châssis auxiliaire (10) monté sur un châssis du véhicule le support reposant librement, sur le châssis auxiliaire, de part et d'autre du tenon (33), transversalement à l'axe de rotation du tambour, l'extrémité arrière du tambour tournant (1, 20) comprenant, fixée sur la surface périphérique externe de sa paroi, une couronne dentée (8, 25) engrenant avec un pignon (31) pour l'entraînement du tambour, caractérisée en ce que le support (12, 23) supporte le palier du pignon d'entraînement (31), et en ce que la couronne dentée (25) est disposée à l'intérieur de la portée longitudinale du support (23).

2. Benne à ordures selon la revendication 1, caractérisée en ce que le support est constitué d'un caisson support (23) s'étendant axialement et ayant des parties de paroi latérale tangentes sur trois côtés au chemin de roulement extérieur de la couronne de roulement (22), et renfermant entièrement cette dernière.

3. Benne à ordures selon la revendication 1 ou la revendication 2, caractérisée en ce que la zone d'engrènement (31/25) est disposée au voisinage immédiat de la couronne de roulement (22).

4. Benne à ordures selon la revendication 3, caractérisée en ce que, par rapport au tenon axial d'appui (33), la zone d'engrènement (31/25) est ménagée sur le côté du tambour, le chemin de roulement (22) étant disposée vers l'extrémité arrière du tambour.

5. Benne à ordures selon l'une des revendications précédentes, caractérisée en ce qu'elle comprend un moteur d'entraînement (24) pour le pignon d'entraînement (31), fixé sur la partie inférieure du support (23) solidarisée au chemin de roulement extérieur de la couronne de roulement (22), au niveau de l'espace angulaire libre inférieure du support (23).
